# EUROPÄISCHE PATENTANMELDUNG

(11) **EP 1 889 798 A1**
(43) Veröffentlichungstag der Anmeldung: **20.02.2008**
(21) Anmeldenummer: 07015205.3
(22) Anmeldetag: 02.08.2007
(51) Int. Cl.: B65F 1/06, B65B 67/12

(54) **Haltevorrichtung für Beutel**

(30) Priorität: 17.08.2006 DE 202006012622 U
(71) Anmelder: Wolf, Nikolaus, 81825 München (DE)
(72) Erfinder: Wolf, Nikolaus, 81825 München (DE)
(74) Vertreter: Manitz, Finsterwald & Partner GbR

(57) **Zusammenfassung**

Die Erfindung betrifft eine Haltevorrichtung (1) zur Fixierung eines Beutels (5) in einem geöffneten Zustand mit zumindest einem entlang eines Einfüllbereichs angeordneten Fixiermittel (2,2') zum Halten eines Beutelrandbereichs, wobei das mit der Haltevorrichtung (1) verbundene Fixiermittel (2,2') zur lösbaren Halterung eines fixiermittelfreien Beutelrandbereichs ausschließlich mittels Adhäsions- oder Saugkräften ausgelegt ist, und wobei das Fixiermittel (2,2') ausschließlich an einer Innenseite und/oder an einer oberen Stirnseite der Haltevorrichtung (1) angeordnet ist.

## Beschreibung

Die Erfindung betrifft eine Haltevorrichtung zur Fixierung eines Beutels in einem geöffneten Zustand mit zumindest einem entlang eines Einfüllbereichs angeordneten Fixiermittel zum Halten eines Beutelrandbereichs.

Derartige Haltevorrichtungen werden verwendet, um Beutel aus Kunststofffolie, aber auch aus Papier oder anderen Materialien zuverlässig in einem geöffneten oder aufgespannten Zustand zu halten, damit diese befüllt werden können, ohne dass der Beutel in der Haltevorrichtung verrutscht und/oder sich dessen Einfüllöffnung wieder verschließt.

Häufig werden zur Fixierung des Beutels Haltebügel, Klemmvorrichtungen, Haken oder dergleichen verwendet, die in einem oberen Bereich der Haltevorrichtung angeordnet sind. Weit verbreitet sind Abfallbeutel, die aus Kunststofffolie hergestellt sind und in einen Abfallbehälter eingesetzt werden, wobei ein über den oberen Rand des Abfallbehälters hinausragender Bereich an der Außenseite des Behälters wieder heruntergezogen wird. Ein derart in einen Abfallbehälter eingesetzter Abfallbeutel kann zusätzlich durch Aufsetzen eines eine Einwurföffnung aufweisenden Oberteils fixiert werden.

Nachteilig an bekannten Haltevorrichtungen ist einerseits, dass die Handhabung aufgrund zusätzlich zu betätigender Klemmvorrichtungen oder Haltebügel umständlich ist und oftmals eine sichere Fixierung des Beutels nicht gewährleistet. Andererseits entsteht meist ein nachteiliger optischer Eindruck dadurch, dass aufgrund des notwendigen Umschlagens des Beutelrandes dieser von außen sichtbar ist.

Es ist eine Aufgabe der Erfindung, eine Haltevorrichtung der eingangs genannten Art zu schaffen, an der sich Beutel sicher und in optisch ansprechender Weise befestigen lassen.

Die Lösung der Aufgabe erfolgt durch die Merkmale des Anspruchs 1 und insbesondere durch eine Haltevorrichtung zur Fixierung eines Beutels in einem geöffneten Zustand mit zumindest einem entlang eines Einfüllbereichs angeordneten Fixiermittel zum Halten eines Beutelrandbereichs, die dadurch gekennzeichnet ist, dass das mit der Haltevorrichtung verbundene Fixiermittel zur lösbaren Halterung eines fixiermittelfreien Beutelrandbereichs ausschließlich mittels Adhäsions- oder Saugkräften ausgelegt ist, wobei das Fixiermittel ausschließlich an einer Innenseite und/oder an einer oberen Stirnseite der Haltevorrichtung angeordnet ist.

Bei der erfindungsgemäßen Haltevorrichtung muss der Beutel lediglich leicht an das Fixiermittel angedrückt werden, so dass sich die besagten Adhäsions- oder Saugkräfte zwischen Fixiermittel und Beutel aufbauen können. Die Haftkraft des Fixiermittels ist dabei gerade so stark, dass eine zuverlässige Fixierung des Beutels gewährleistet ist, aber schwach genug, um sicherzustellen, dass der Beutel bei einem zum Herausnehmen erforderlichen Ablösen vom Fixiermittel nicht beschädigt wird oder zerreißt. Die Verbindung zwischen Beutel und Fixiermittel beruht demnach auf einer so genannten Haftklebung, deren zerstörungsfreie Lösbarkeit besonders für Folienbeutel geeignet ist. Geeignete Haftkleber sind beispielsweise von den "Post-it®"-Produkten der Firma 3M her bekannt. Zusätzliche Klemmvorrichtungen oder ähnliches sind nicht vorgesehen, so dass eine besonders wirtschaftliche Herstellung möglich wird. Die Erfindung zeichnet sich weiterhin dadurch aus, dass sie zur Aufnahme von handelsüblichen Beuteln ausgelegt ist, so dass keine kostspieligen Spezialbeutel wie zum Beispiel mit einem Kleberand versehene Beutel verwendet werden müssen.

Gemäß einer bevorzugten Ausführungsform der Erfindung sind die Adhäsionskräfte durch elektrostatische und/oder chemische Wechselwirkung bewirkbar, wobei das Fixiermittel insbesondere ein Polyurethan oder ein Silikongummi ist. Hier wird speziell bei Verwendung von Kunststoffbeuteln eine gute Haftung des Beutels am Fixiermittel erzielt, die im Falle der elektrostatischen Wechselwirkung durch eine äußerst geringe Leitfähigkeit von Beutel und Fixiermittel und der damit verbundenen elektrostatischen Aufladung bewirkt wird. Beim alternativ oder zusätzlich möglichen Einsatz einer chemischen Wechselwirkung zwischen Beutel und Fixiermittel kann insbesondere auch auf Van-der-Waals-Kräfte zurückgegriffen werden.

Gemäß einer weiteren alternativen Ausführungsform weist das Fixiermittel eine Vielzahl von Mikro-Saugnäpfen auf, die insbesondere mikroskopisch klein ausgeführt sein können. In diesem Fall wird der Beutel durch den beim Andrücken des Beutels an das Fixiermittel entstehenden leichten Unterdruck fixiert.

Gemäß einer weiteren bevorzugten Ausführungsform der Erfindung ist das Fixiermittel ein Klebeband, insbesondere ein Nano-Klebeband, welches bevorzugt eine Vielzahl von Nano-Härchen aufweist. Das Klebeband kann mit einem Klebstoff beschichtet sein, wie er beispielsweise zur Herstellung von selbsthaftenden, rückstandslos wieder ablösbaren und mehrfach klebenden Notizzetteln im Bürobereich verwendet wird.

Unter einem Nano-Klebeband ist ein Fixiermittel zu verstehen, dessen Wirkung auf aus der Natur bekannten Haftsystemen beruht, welche es beispielsweise Insekten erlauben, auf beliebig orientierten Oberflächen zu laufen. Diese Haftsysteme basieren auf der Ausbildung feinster Behaarungen zum Beispiel an Insektenbeinen oder unter den Füßen des Geckos. Derartige Nano-Härchen haben eine Dicke von nur wenigen 100 Nanometern, wobei die Haftung an Oberflächen ebenfalls auf der Wirkung von Van-der-Waals-Kräften beruht. Ein Verfahren zur Oberflächenmodifizierung, um die Adhäsionsfähigkeit eines Objektes zu erhöhen, ist zum Beispiel in der DE 102 23 234 B4 beschrieben.

Bevorzugt ist die Wirkung des Fixiermittels dauerhaft und/oder durch Reinigung wiederherstellbar. Demnach ist das Fixiermittel so ausgelegt, dass es auch nach mehrfachem Wechseln des Beutels seine Haftwirkung nicht verliert. Sollte diese dennoch mit der Zeit nachlassen, beispielsweise aufgrund von Verschmutzungen durch Staub oder ähnlichem, ist die Adhäsions- oder Saugwirkung durch einen einfachen Reinigungsvorgang, zum Beispiel durch Abwischen des Fixiermittels mit Seifenwasser, wiederherstellbar.

Erfindungsgemäß ist das Fixiermittel an einer Innenseite der Haltevorrichtung angeordnet. Hierdurch wird eine optisch ansprechende Lösung erzielt, bei der sich der Beutel an der Haltevorrichtung festlegen lässt, ohne dass der Beutelrand über diese hinausragt oder über einen oberen Rand der Haltevorrichtung umgelegt werden muss.

Alternativ oder zusätzlich kann das Fixiermittel zumindest abschnittsweise auch an der oberen Stirnseite der Haltevorrichtung angeordnet sein. In diesem Fall befinden sich also zumindest Abschnitte des Fixiermittels auf einer insbesondere horizontalen oberen Kantenfläche der Haltevorrichtung.

Weiterhin bevorzugt ist das Fixiermittel entlang des gesamten Umfangs des Einfüllbereichs angeordnet. Hierdurch ist gewährleistet, dass der Beutel vollständig an der Haltevorrichtung anliegt und keine einzufüllenden Gegenstände zwischen Beutelrand und Haltevorrichtung fallen können.

Alternativ kann das Fixiermittel lediglich abschnittsweise entlang des Einfüllbereichs angeordnet sein. Bei dieser Ausführungsform können die Herstellungskosten dadurch reduziert sein, dass lediglich kleinere Abschnitte mit dem Fixiermittel versehen werden müssen. Auch kann dadurch bei stärker haftenden Fixiermitteln die Entnahme des Beutels erleichtert werden.

Bei einer bevorzugten Ausführungform ist das Fixiermittel mittels einer Halterung auswechselbar mit der Haltevorrichtung verbunden. Auf diese Weise wird ein Austausch des Fixiermittels vereinfacht, falls ein solcher aufgrund von nachlassender Haftwirkung erforderlich werden sollte oder ein auf die jeweils verwendete Beutelart optimiertes Fixiermittel verwendet werden soll.

Gemäß einer vorteilhaften Ausführungsform der Erfindung ist die Haltevorrichtung im Wesentlichen ringförmig ausgebildet. Bei derartigen Haltevorrichtungen, die entweder über Standbeine verfügen oder direkt an einer Wand oder einer Schranktür befestigt sind, ist in einem oberen Bereich ein ringförmiges Halteelement vorgesehen, an welchem der Beutel über das Fixiermittel befestigt wird, während er ansonsten frei hängt bzw. auf dem Fußboden oder einem Bodenelement der Haltevorrichtung aufsteht. Hierzu ist anzumerken, dass unter "ringförmig" nicht nur Haltevorrichtungen mit kreisförmigem Querschnitt zu verstehen sind, sondern auch andere, insbesondere rechteckige Querschnitte möglich sind.

Alternativ kann die Haltevorrichtung als unten geschlossener Behälter ausgebildet sein. Hierdurch wird vermieden, dass sich bei einem Reißen oder Undichtwerden des Beutels sein Inhalt im Raum verteilt.

Bei einer bevorzugten Ausführungsform der Erfindung ist das Fixiermittel innenseitig im oberen Randbereich des Behälters angeordnet. Auf diese Weise lässt sich der Beutel verdeckt in den Behälter einsetzen, so dass der Beutel bei einer seitlichen Betrachtung des Behälters nicht sichtbar ist.

Vorteilhafterweise kann das Fixiermittel nicht nur im oberen Randbereich, sondern an wesentlichen Bereichen der inneren Seitenflächen des Behälters angeordnet sein. Das Fixiermittel wird im Unterschied zur vorstehenden, lediglich im oberen Randbereich erfolgenden Anordnung auf einer größeren Fläche der Haltevorrichtung zum Beispiel in Form einer Folie angebracht, wodurch eine aufgrund der vergrößerte Haftfläche verbesserte Fixierung des Beutels erreicht wird.

Weitere vorteilhafte Ausführungsformen der Erfindung sind in den Unteransprüchen genannt.

Die Erfindung wird nachfolgend anhand eines Ausführungsbeispiels unter Bezugnahme auf die Zeichnungen erläutert; in diesen zeigen:
- Fig. 1: eine erfindungsgemäße Haltevorrichtung in einer perspektivischen Ansicht;
- Fig. 2: ein Fixiermittel in einer ersten Ausführungsform;
- Fig. 3: ein Fixiermittel in einer zweiten Ausführungsform; und
- Fig. 4: die Haltevorrichtung gemäß Fig. 1 mit einem im geöffneten Zustand fixierten Beutel.

Fig. 1 zeigt eine erfindungsgemäße Haltevorrichtung in Form eines quaderförmigen, oben offenen Behälters 1. An den inneren Seitenflächen 3 ist in einem oberen Randbereich ein streifenförmiges Fixiermittel 2 angeordnet, das in einem geringen Abstand parallel zu einer Oberkante 4 des Behälters 1 entlang dessen gesamten Umfangs verläuft.

Fig. 2 zeigt ein Fixiermittel 2 gemäß einem ersten Ausführungsbeispiel, dessen Vorderseite 6 die Haftung eines Beutels bewirkt. Das Fixiermittel 2 wird durch Klebung mit seiner Rückseite 8 an der Innenseite 3 des Behälters befestigt.

Fig. 3 zeigt ein Fixiermittel 2' gemäß einem zweiten Ausführungsbeispiel, das im Unterschied zum ersten Ausführungsbeispiel in ein schienenförmiges Halteprofil 7 eingeschoben ist. Das Halteprofil 7 kann anstelle des Fixiermittels 2 von Fig. 1 an den inneren Seitenflächen 3 des Behälters 1 befestigt werden, um einen einfach zu bewerkstelligenden Austausch des Fixiermittels 2' bei nachlassender Haftwirkung zu erleichtern. Ein solcher Austausch wird vollzogen, indem das im Halteprofil 7 befindliche Fixiermittel 2' stirn- oder frontseitig aus dem Halteprofil 7 entnommen und ein neues Fixiermittel in das Halteprofil 7 eingesetzt wird.

In Fig. 4 ist der Behälter 1 von Fig. 1 dargestellt, in dem nun ein Beutel 5 durch die durch den Beutel 5 verdeckten und somit in Fig. 4 nicht sichtbaren Fixiermittel 2 in einem geöffneten Zustand aufgespannt ist, wobei die Ränder des Beutels 5 nicht über die Oberkante 4 des Behälters 1 hinausragen.

Bei dieser Darstellung wird der Vorteil des erfindungsgemäßen Behälters 1 gegenüber einem herkömmlichen Behälter sichtbar. Während bei dem herkömmlichen Behälter ein Beutel lediglich über dessen Oberkante umgeschlagen wird und sich somit auch teilweise über die Außenseite des Behälters erstreckt, befindet sich bei einem erfindungsgemäßen Behälter 1 der Beutel 5 vollständig in dessen Innerem. Durch die Haftung des Beutels 5 am Behälter 1 mittels der Fixiermittel 2 wird ein unbeabsichtigtes Hineinrutschen des Beutels 5 in den Behälter 1 bei gleichzeitig verbessertem Erscheinungsbild zuverlässig vermieden.

Zusätzliche Aufsätze wie beispielsweise Schwingdeckelaufsätze zum Verschließen des Behälters 1 können zwar vorgesehen werden, sind aber zur Fixierung des Beutels 5 nicht erforderlich.

Gemäß einer anderen Ausführungsform kann das Fixiermittel alternativ oder zusätzlich auch auf der oberen Stirnseite, d.h. der Oberkante 4 des Behälters 1 von Fig. 1 angeordnet sein, was sich insbesondere dann anbietet, wenn ein Behältermaterial zum Einsatz kommt, welches eine größere Stärke besitzt als das in Fig. 1 dargestellte. Die Haftfläche des Fixiermittels oder ein Teil derselben ist bei dieser Ausführungsform dann im Wesentlichen horizontal orientiert, während bei der erstgenannten Ausführungsform von Fig. 1 die durch die Vorderseite 6 (Fig. 2) gebildete Haftfläche vertikal ausgerichtet ist.

Es ist insbesondere möglich, ein wulstartiges Fixiermittel unten mit einer Nut zu versehen und es auf den oberen Rand des Behälters aufzustecken, so dass der Behälterrand in der Nut aufgenommen wird, wobei die Verbindung zwischen Behälter und Fixiermittel durch Presssitz, durch die Haftwirkung des Fixiermittels und/oder durch zusätzliche Klebstoffe gesichert wird.

Als Fixiermittel kann ein Polyurethangel mit einer definierten Shore-Härte eingesetzt werden, das zum Beispiel unter der Handelsbezeichnung "Technogel®" von der Firma TechnoGel GmbH & co. KG, Duderstadt, erhältlich ist. Die Qualität "BTG 130" mit einer Shore-Härte von etwa 47 bis 53 Shore hat sich als besonders geeignet erwiesen.

### Bezugszeichenliste

- 1: Behälter
- 2, 2': Fixiermittel
- 3: innere Seitenfläche
- 4: Oberkante
- 5: Beutel
- 6: Vorderseite
- 7: Halteprofil
- 8: Rückseite

## Patentansprüche

1. Haltevorrichtung zur Fixierung eines Beutels (5) in einem geöffneten Zustand mit zumindest einem entlang eines Einfüllbereichs angeordneten Fixiermittel (2, 2') zum Halten eines Beutelrandbereichs,
**dadurch gekennzeichnet,**
**dass** das mit der Haltevorrichtung (1) verbundene Fixiermittel (2) zur lösbaren Halterung eines fixiermittelfreien Beutelrandbereichs ausschließlich mittels Adhäsions- oder Saugkräften ausgelegt ist, wobei das Fixiermittel (2, 2') ausschließlich an einer Innenseite (3) und/oder an einer oberen Stirnseite der Haltevorrichtung (1) angeordnet ist.

2. Haltevorrichtung nach Anspruch 1,
**dadurch gekennzeichnet,**
**dass** die Adhäsionskräfte durch elektrostatische und/oder chemische Wechselwirkung bewirkbar sind, wobei das Fixiermittel (2, 2') insbesondere ein Polyurethan oder ein Silikongummi ist.

3. Haltevorrichtung nach Anspruch 1,
**dadurch gekennzeichnet,**
**dass** das Fixiermittel (2, 2') eine Vielzahl von Mikro-Saugnäpfen aufweist.

4. Haltevorrichtung nach Anspruch 1,
**dadurch gekennzeichnet,**
**dass** das Fixiermittel (2, 2') ein Klebeband, insbesondere ein Nano-Klebeband ist, welches bevorzugt eine Vielzahl von Nano-Härchen aufweist.

5. Haltevorrichtung nach einem der vorhergehenden Ansprüche,
**dadurch gekennzeichnet,**
**dass** die Wirkung des Fixiermittels (2, 2') dauerhaft und/oder durch Reinigung wiederherstellbar ist.

6. Haltevorrichtung nach einem der vorhergehenden Ansprüche,
**dadurch gekennzeichnet,**
**dass** das Fixiermittel (2, 2') an einer oberen Stirnseite (4) der Haltevorrichtung (1) angeordnet ist.

7. Haltevorrichtung nach einem der vorhergehenden Ansprüche,
**dadurch gekennzeichnet,**
**dass** das Fixiermittel (2, 2') entlang des gesamten Umfangs des Einfüllbereichs angeordnet ist.

8. Haltevorrichtung nach einem der Ansprüche 1 bis 6,
**dadurch gekennzeichnet,**
**dass** das Fixiermittel (2, 2') lediglich abschnittsweise entlang des Umfangs des Einfüllbereichs angeordnet ist.

9. Haltevorrichtung nach einem der vorhergehenden Ansprüche,
**dadurch gekennzeichnet,**
**dass** das Fixiermittel (2, 2') mittels einer Halterung (7) auswechselbar mit der Haltevorrichtung (1) verbunden ist.

10. Haltevorrichtung nach einem der vorhergehenden Ansprüche,
**dadurch gekennzeichnet,**
**dass** die Haltevorrichtung (1) im Wesentlichen ringförmig ausgebildet ist.

11. Haltevorrichtung nach einem der Ansprüche 1 bis 9,
**dadurch gekennzeichnet,**
**dass** die Haltevorrichtung als unten geschlossener Behälter (1) ausgebildet ist.

12. Haltevorrichtung nach Anspruch 11,
**dadurch gekennzeichnet,**
**dass** das Fixiermittel (2, 2') innenseitig im oberen Randbereich des Behälters (1) angeordnet ist.

13. Haltevorrichtung nach Anspruch 11 oder 12,
**dadurch gekennzeichnet,**
**dass** das Fixiermittel (2, 2') flächig an den inneren Seitenflächen (3) des Behälters (1) angeordnet ist.
